# EUROPÄISCHE PATENTSCHRIFT

(11) **EP 1 169 927 B1**
(45) Veröffentlichungstag und Bekanntmachung des Hinweises auf die Patenterteilung: **03.03.2010**
(21) Anmeldenummer: 01115536.3
(22) Anmeldetag: 28.06.2001
(51) Int. Cl.: A24D 3/02

(54) **Verfahren und Vorrichtung zum Herstellen von Filterstäben der tabakverarbeitenden Industrie**
Method and apparatus for manufacturing filter rods for the tobacco processing industry
Méthode et appareil pour la fabrication de tiges de filtre pour l'industrie de tabac

(30) Priorität: 04.07.2000 DE 10031848
(43) Veröffentlichungstag der Anmeldung: 09.01.2002
(73) Patentinhaber: Hauni Maschinenbau AG, 21033 Hamburg (DE)
(72) Erfinder: Wolff, Stephan, 21509 Glinde (DE)
(74) Vertreter: Eisenführ, Speiser & Partner

(56) Entgegenhaltungen:
- DE-A- 19 811 014
- GB-A- 793 114
- GB-A- 2 265 298
- US-A- 4 259 769
- US-A- 4 747 814
- US-A- 5 429 575
- US-A- 5 590 449

## Beschreibung

Die Erfindung betrifft ein Verfahren und eine Vorrichtung zum Herstellen von Filterstäben für stabförmige Artikel der tabakverarbeitenden Industrie, bei dem ein von einem Vorrat abgezogener Filtertowstreifen entlang einer Förderstrecke mit einer Reckeinrichtung gereckt, mit einer Auftragseinrichtung mit Flüssigkeit besprüht und mit einer Raffeinrichtung gerafft wird, welche Einrichtungen der Vorrichtung jeweils mindestens ein Walzenpaar zum Fördern des Filtertowstreifens aufweisen.

Derartige Verfahren und Vorrichtungen sind aus dem Stand der Technik, beispielsweise aus der nächstliegenden DE 198 11 014, von der die Erfindung ausgeht, bekannt.

Aufgabe der vorliegenden Erfindung ist es, derartige Verfahren und Vorrichtungen weiter zu verbessern.

Diese Aufgabe wird aufgrund der Erfindung durch ein Verfahren gemäß Anspruch 1 und eine Vorrichtung gemäß Anspruch 5 gelöst.

Die Vorteile der Erfindung liegen insbesondere darin, daß aufgrund des Absaugens der Luft an den Walzenpaaren Verwirbelungen der Luft am Walzenpaar und damit ein Flattern des Filtertowstreifens vermieden werden. Dabei wird die Luft unmittelbar am Einlaufspalt des Walzenpaares, bevorzugt von beiden Stirnseiten der Walzen her, abgesaugt. Denn es hat sich gezeigt, daß ein hoher Anteil der bei der Reckung und/oder Raffung entstehenden losen Towfasem erst bei dem Toweinlauf in den Einlaufspalt des entsprechenden Walzenpaares anfällt, so daß hier die Absaugung besonders effektiv ist.

Aufgrund der Erfindung läßt sich insbesondere verstärkt verhindern, daß die sich im Einlaufspalt eines Walzenpaares vermehrt ansammelnden losen Towfasem in den Produktionsprozeß oder in die Umgebungsluft gelangen. Die Absaugeinrichtung ist bevorzugt der Geometrie des Einlaufspaltes des entsprechenden Walzenpaares angepaßt und trichterförmig ausgebildet.

Weitere vorteilhafte Ausführungsformen sind in den Unteransprüchen angegeben.

Die Erfindung wird im folgenden anhand von in der Zeichnung dargestellten Ausführungsbeispielen beschrieben. Die Zeichnung zeigt:
- Fig. 1: eine schematische Seitenansicht einer erfindungsgemäßen Vor- richtung; und
- Fig. 2: eine Frontansicht der Vorrichtung gemäß Fig. 1.

Die Vorrichtung 1 ist Teil einer beispielsweise in der eingangs genannten DE 198 11 014 offenbarten Aufbereitungsvorrichtung zur Behandlung eines auf hier nicht dargestellte Weise von einem Ballen abgezogenen und vorgereckten und ausgebrei teten Filtertowstreifens 2 aus Zelluloseacetat.

Der Filtertowstreifen 2 gelangt zunächst in eine Reckeinrichtung 4 zum Recken des Filtertowstreifens 2. Die Reckeinrichtung 4 weist ein Eingangswalzenpaar 6 mit motorisch angetriebenen Walzen 8 und 10 auf, so wie ein Ausgangswalzenpaar 12 mit motorisch angetriebenen Walzen 14 und 16 auf, deren Umfangsgeschwindigkeiten etwas größer sind als die Umfangsgeschwindigkeiten der Walzen 8 und 10, so daß der elastische Filtertowstreifen definiert gereckt wird.

Nach Verlassen der Reckeinrichtung 4 wird der Filtertowstreifen 2 definiert entspannt und von einer nicht dargestellten Auftragseinrichtung mit einer die Oberflächen der Fäden des Filtertowstreifens anlösenden Flüssigkeit besprüht, worauf er von einer nicht dargestellten Raffeinrichtung, in der beispielsweise in der US 5,590,449 offenbarten Weise in seiner Breite verringert wird. Schließlich wird der Filtertowstreifen 2 auf eine ebenfalls in der US 5,590,449 offenbarte Weise über eine Stopfdüse und einen Einlauftrichter in eine nicht dargestellte Filterstrangmaschine eingeführt.

Innerhalb der Reckeinrichtung 4 ist der Filtertowstreifen 2 von einem durch Wände 19 begrenzten Kanal 18 allseitig abgeschirmt.

Im Bereich des Einlaufspaltes 28 des unteren Walzenpaares 12 sind an dessen Stirnseiten trichterförmige Mündungen 24 vorgesehen. Die Mündungen 24 sind über Sauganschlüsse mit der Saugseite eines nicht dargestellten Gebläses mit vorgeschaltetem Abscheider zum Abscheiden von eingesogenen Fasern verbunden. Die Mündungen 24 saugen somit insbesondere die im Bereich des Einlaufspaltes 28 anfallenden losen Towfasern des Filtertowstreifens 2 ab. Gleichzeitig wird auch die von dem Filtertowstreifen 2 in dem Kanal 18 mitgerissene Luft 22 mit abgesaugt.

Fig. 2 zeigt die Vorrichtung 1 der Fig. 1 in einer Frontansicht. Die Fig. 2 zeigt, daß die Einsaugöffnungen 24 der nicht dargestellten Saugvorrichtung zu beiden Seiten des Walzenpaares 12 unmittelbar an dem Walzenpaar 12 im Bereich des Einlaufspaltes 28 des Filtertowstreifens 2 in das Walzenpaar 12 angeordnet sind, um die Luft 22 in dem Kanal 18 und die Luft in dem Einlaufspalt 28 abzusaugen.

## Patentansprüche

1. Verfahren zum Herstellen von Filterstäben für stabförmige Artikel der tabakverarbeitenden Industrie,
bei dem ein von einem Vorrat abgezogener Filtertowstreifen (2) entlang einer Walzenpaare (6, 12) aufweisenden Förderstrecke (4) gereckt, mit einer Flüssigkeit besprüht und gerafft wird, wobei
im Bereich mindestens eines der Walzenpaare (6, 12) Luft abgesaugt wird,
**dadurch gekennzeichnet, daß** die Luft unmittelbar am Einlaufspalt (28) des Walzenpaares (6, 12) abgesaugt wird.

2. Verfahren nach einem der vorstehenden Ansprüche,
wobei die Luft von einer Stirnseite, bevorzugt beiden Stirnseiten, des Walzenpaares (6, 12) her abgesaugt wird.

3. Verfahren nach einem der vorstehenden Ansprüche,
bei dem der Filtertowstreifen (2) zwischen zwei Reckwalzenpaaren (6, 12) gereckt wird,
wobei die Luft am nachgeordneten Reckwalzenpaar (12) abgesaugt wird.

4. Vorrichtung zum Herstellen von Filterstäben für stabförmige Artikel der tabakverarbeitenden Industrie,
mit einer Reckeinrichtung (4) zum Recken eines von einem Vorrat abgezogenen Filtertowstreifens (2),
mit einer Auftragseinrichtung zum Besprühen des Filtertowstreifens mit einer Flüssigkeit,
und mit einer Raffeinrichtung zum Raffen des Filtertowstreifens,
welche Einrichtungen jeweils mindestens ein Walzenpaar (6, 12) zum Fördern des Filtertowstreifens (2) aufweisen, wobei
im Bereich mindestens eines der Walzenpaare (6, 12) eine Saugeinrichtung (24, 26) angeordnet ist,
**dadurch gekennzeichnet, daß** die Saugeinrichtung (24, 26) unmittelbar am Einlaufspalt (28) des Walzenpaares (6, 12) vorgesehen ist.

5. Vorrichtung nach Anspruch 5,
wobei die Saugeinrichtung (24, 26) einen der Geometrie des Einlaufspaltes (28) angepaßten Trichter (24) zum Einsaugen der Luft aufweist.

6. Vorrichtung nach einem der Ansprüche 4 bis 5,
wobei die Saugeinrichtung (24, 26) an einer Stirnseite, bevorzugt an beiden Stirnseiten des Walzenpaares (6, 12) angeordnet ist.

7. Vorrichtung nach einem der Ansprüche 4 bis 6,
bei der die Reckeinrichtung (4) zwei Reckwalzenpaare (6, 12) aufweist,
wobei die Saugeinrichtung (24, 26) am nachgeordneten Reckwalzenpaar (12) vorgesehen ist.

8. Vorrichtung nach einem der Ansprüche 4 bis 7,
wobei die Saugeinrichtung (24, 26) am Ende eines die Reckeinrichtung (4) und/oder die Raffeinrichtung zumindest teilweise umgebenden Kanals (18) angeordnet ist.

## Claims

1. Method of producing filter rods for rod-shaped articles for the tobacco processing industry,
whereby a filter tow strips (2) drawn from a supply is stretched along a conveyor path (4) incorporating roller pairs (6, 12), sprayed with a fluid and gathered, and air is evacuated in the region of at least one of the roller pairs (6, 12),
**characterised in that** the air is evacuated directly at the inlet nip (28) of the roller pair (6, 12).

2. Method as claimed in one of the preceding claims, in which the air is evacuated from an end face, preferably both end faces, of the roller pair (6, 12).

3. Method as claimed in one of the preceding claims, whereby the filter tow strips (2) is stretched between two stretching roller pairs (6, 12),
and the air is evacuated at the downstream stretching roller pair (12).

4. Device for producing filter rods for rod-shaped articles for the tobacco processing industry,
with a stretching unit (4) for stretching a filter tow strip (2) drawn from a supply,
with an applicator unit for spraying the filter tow strips with a fluid,
and with a gathering unit for gathering the filter tow strips,
which units each have at least one roller pair (6, 12) for conveying the filter tow (2),
and a suction unit (24, 26) is disposed in the region of at least one of the roller pairs (6, 12),
**characterised in that** the suction unit (24, 26) is disposed directly at the inlet nip (28) of the roller pair (6, 12).

5. Device as claimed in claim 5 [sic],
in which the suction unit (24, 26) has a funnel (24) adapted to the geometry of the inlet nip (28) for sucking in air.

6. Device as claimed in one of claims 4 to 5,
in which the suction unit (24, 26) is disposed at one end face, preferably at both end faces, of the roller pair (6, 12).

7. Device as claimed in one of claims 4 to 6,
in which the stretching unit (4) has two stretching roller pairs (6, 12),
and the suction unit (24, 26) is disposed at the downstream stretching roller pair (12).

8. Device as claimed in one of claims 4 to 7,
in which the suction unit (24, 26) is disposed at the end of a passage (18) at least partially surrounding the stretching unit (4) and/or the gathering unit.

## Revendications

1. Procédé de fabrication de bouts filtres pour articles en forme de bâtonnets de l'industrie de transformation du tabac, dans lequel une bande d'étoupe pour filtre (2) tirée d'une réserve est étirée le long d'une trajectoire de transport présentant des paires de cylindres (6, 12), aspergée avec un liquide et contractée, dans lequel, dans la zone d'au moins une des paires de cylindres (6, 12), de l'air est aspiré, **caractérisé en ce que** l'air est aspiré directement au niveau de la fente d'admission (28) de la paire de cylindres (6, 12).

2. Procédé selon l'une des revendications précédentes, dans lequel l'air est aspiré depuis une face avant, de préférence les deux faces avant, de la paire de cylindres (6, 12).

3. Procédé selon l'une des revendications précédentes, dans lequel la bande d'étoupe pour filtre (2) est étirée entre deux paires de cylindres étireurs (6, 12), l'air étant aspiré au niveau de la paire de cylindres étireurs disposée en aval (12).

4. Dispositif de fabrication de bouts filtres pour articles en forme de bâtonnets de l'industrie de transformation du tabac, comportant un dispositif étireur (4) destiné à étirer une bande d'étoupe pour filtre (2) tirée d'une réserve,
comportant un dispositif d'application permettant d'asperger la bande d'étoupe pour filtre d'un liquide,
comportant un dispositif de contraction destiné à resserrer la bande d'étoupe pour filtre,
lesdits dispositifs présentant respectivement au moins une paire de cylindres (6, 12) pour le transport de la bande d'étoupe pour filtre (2),
dans lequel dans la zone d'au moins une des paires de cylindres (6, 12) est disposé un dispositif d'aspiration (24, 26),
**caractérisé en ce que** le dispositif d'aspiration (24, 26) est prévu directement au niveau de la fente d'admission (28) de la paire de cylindres (6, 12).

5. Dispositif selon la revendication 4, dans lequel le dispositif d'aspiration (24, 26) présente un bec (24) d'aspiration de l'air adapté à la géométrie de la fente d'admission (28).

6. Dispositif selon l'une des revendications 4 et 5, dans lequel le dispositif d'aspiration (24, 26) est disposé au niveau d'une face avant, de préférence au niveau des deux faces avant, de la paire de cylindres (6, 12).

7. Dispositif selon l'une des revendications 4 à 6, dans lequel le dispositif étireur (4) présente deux cylindres étireurs (6, 12), le dispositif d'aspiration (24, 26) étant prévu au niveau de la paire de cylindres étireurs disposée en aval (12).

8. Dispositif selon l'une des revendications 4 à 7, dans lequel le dispositif d'aspiration (24, 26) est disposé à l'extrémité d'un canal (18) entourant au moins partiellement le dispositif étireur (4) et/ou le dispositif de contraction.
